# EUROPÄISCHE PATENTSCHRIFT

(11) **EP 0 154 896 B1**
(45) Veröffentlichungstag und Bekanntmachung des Hinweises auf die Patenterteilung: **02.05.1990**
(21) Anmeldenummer: 85102211.1
(22) Anmeldetag: 28.02.1985
(51) Int. Cl.: B21B 13/14, B21B 31/16

(54) **Sechswalzengerüst**
Six-high mill
Laminoir à six cylindres

(30) Priorität: 13.03.1984 DE 3409162; 05.02.1985 DE 3503756
(43) Veröffentlichungstag der Anmeldung: 18.09.1985
(73) Patentinhaber: SMS SCHLOEMANN-SIEMAG AKTIENGESELLSCHAFT, 40237 Düsseldorf (DE)
(72) Erfinder: Römmen, Hans, D-4047 Dormagen 11 (DE); Stoy, Erich, D-4030 Ratingen 4 (DE)
(74) Vertreter: Müller, Gerd, Dipl.-Ing.

(56) Entgegenhaltungen:
- EP-A- 0 059 417
- EP-A- 0 084 927
- EP-A- 0 137 919
- EP-A- 0 143 166
- DE-A- 3 331 339
- DE-B- 1 248 599
- DE-C- 1 057 049
- FR-A- 1 442 671

## Beschreibung

Die Erfindung betrifft ein Sechswalzengerüst mit Stützwalzenantrieb, wobei die Stützwalzen sowie die Zwischenwalzen und die Arbeitswalzen im wesentlichen innerhalb einer gemeinsamen Vertikalebene angeordnet sind, mit in Ständerblöcken und/oder in die Einbaustücke abstützenden Führungsstücken zur Walzenbiegung und/oder zum Ausbalancieren vorgesehenen Hydraulikzylindern sowie mit in den Ständerfenstern angeordneten, eine Horizontalverschiebung von Einbaustücken von Walzen bewirkenden Horizontal-Anstellvorrichtung.

Bspw. aus "Herstellung von kaltgewalztem Band, Teil 1 ", Verlag Stahl Eisen mbH, Düsseldorf, 1970, Seiten 309/310 ist es bekannt, zur Schaffung günstiger Verformungsbedinungen Arbeitswalzen geringen Durchmessers einzusetzen. Der Verringerung des Arbeitswalzendurchmessers sind jedoch aus mehreren Gründen Grenzen gesetzt. So sind die aufArbeitswalzen geringen Durchmessers übertragbaren Verformungselemente durch die Querschnittsfläche der Arbeitswalzenzapfen beschränkt; diesem Problem der Kraftübertragung läßt sich jedoch begegnen, indem die Arbeitswalzen durch Reibungsschluß über die Stütz- und/oder Zwischenwalzen angetrieben werden. Auch die bei schlanken Arbeitswalzen sich unangenehm bemerkbar machende horizontale Durchbiegung der Arbeitswalzen kann reduziert werden, indem bspw. entsprechende Haspelzüge eingesetzt werden oder aber Arbeitswalzen horizontal abgestützt werden.

Eine solche Abstützung ist nicht nur durch gesonderte, neben den Arbeitswalzen angeordnete Stützwalzen zu erzielen; eine solche Abstützung läßt sich relativ einfach auch dadurch erreichen, daß die Arbeitswalzen aus der Stützwalzenebene in Walzrichtung herausgedrückt werden. Eine derartige horizontale Walzenverschiebung ist bspw. in der DE-A-33 35 857.5 beschrieben, und für diesen Zweck vorgesehene Anstellvorrichtungen sind der DE-A-33 35 858.3 zu entnehmen.

Bei axial verschiebbaren Arbeits-und/oder Zwischenwalzen, wie sie bspw. für das sogenannte "Flaschenwalzen" nach der DE-C-30 38 865 erforderlich sind, erweist sich der Antrieb von Zwischenwalzen insofern als ungünstig, als die Antriebselemente, bspw. vermittels von Teleskopspindeln, die Axialverschiebung der Zwischenwalzen auszugleichen hatten, während gleichzeitig im gleichen Raumbereich die die Verschiebung bewirkenden Kraftantriebe unterzubringen sind. Nach einer günstigen Lösung werden daher die Stützwalzen angetrieben, die ihrerseits durch Friktion die Zwischenwalzen betreiben, die, wiederum durch Friktionswirkung, die Arbeitswalzen mitnehmen. Ungünstig macht sich hierbei bemerkbar, daß die die Zwischenwalzen beaufschlagenden Umfangskräfte nicht nur eine hohe zusätzliche Belastung der Lager der Zwischenwalzen bedingen, sondern diese zusätzlich auf Biegung beanspruchen.

Aus der FR-A-1 442 671 ist an einem Quarto-Walzgerüst die Horizontalverschiebung von Arbeitswalzen bekannt. Hier handelt es sich allerdings um ein Quarto-Reversiergerüst, bei dem je nach Walzrichtung die Einbaustücke der Arbeitswalzen mit Hilfe von horizontal angeordneten Hydraulikzylindern so verschoben werden, daß die Drehachsen der Arbeitswalzen das eine mal links von der von den Stützwalzenachsen aufgespannten Vertikalebene liegen und das andere mal rechts davon. Mit der horizontalen Verschiebung der Walzeneinbaustücke der Arbeitswalzen geht eine vertikale Verschiebung der Stützwalzen einher. Die hier vorgeschlagene Horizontalverschiebung der Arbeitswalzen ist ganz speziell auf das Quarto-Reversiergerüst abgestellt.

Aus der EP-A-0 059 417 ist ein Sexto-Walzgerüst mit zwei Arbeitswalzen, zwei Zwischenwalzen und zwei Stützwalzen nach dem Oberbegriff des Anspruchs 1 bekannt, bei welchem die Zwischenwalzen zwischen den Stützwalzen und den Arbeitswalzen axial verschiebbar angeordnet sind. Um das Auswalzen von Bändern eines großen Breitenspektrums mit dem Sexto-Walzgerüstzu ermöglichen und zur besseren Bandkantenwalzung mit konstanten Wirkbedingungen bei möglichst kleiner Pressung zwischen den Arbeitswalzen und den Zwischenwalzen werden bei diesem vorbekannten Sexto-Walzgerüst Biegevorrichtungen für die Zwischenwalzen vorgesehen, die relativ zu den Führungsstücken und/oder zu den Einbaustücken der Zwischenwalzen in Horizontalrichtung parallel zu den Walzenachsen jedoch in Achsrichtung verlagerbar sind. Die hier vorgeschlagenen Maßnahmen zur Zwischenwalzenbiegung und zur axialen Zwischenwalzenverschiebung können auch bei Sexto-Walzgerüsten derjenigen Art zum Einsatz gelangen, bei denen die Arbeitswalzen aus der lotrechten Achsebene der Zwischenwalzen und der Stützwalzen verlagert und in Richtung der Verlagerung abgestützt sind. Das Sexto-Gerüst nach der EP-A-0 059 417 zeigt als weitere konstruktive Variante eine Walzenanordnung, bei der die Achsen von Arbeitswalze und Zwischenwalze in einer Achsebene liegen wobei jedoch diese Achsebene um einen festen Winket cc aus der Vertikalebene der Stützwalzen ausgeschwenkt wurde. Dementsprechend sind die Einbaustücke der Zwischenwalze in dem Walzenständer um einen festen konstruktiven Betrag aus der Vertikalebene versetzt befestigt. Eine weitgehende und steuerbare Kompensierung der auf die Arbeitswalzen und die Zwischenwalzen einwirkenden mechanischen Beanspruchungen sowie der auf deren Lager einwirkenden Umfangskräfte ist nicht beabsichtigt. Vielmehr sollen auch bei diesem vorbekannten Sexto-Walzgerüst die Vorteile der Zwischenwalzenbiegung zur optimalen Bandkantenwalzung von Walzbändern unterschiedlicher Breite genutzt werden.

Die Erfindung geht von der Aufgabe aus, ein Sechswalzengerüst der beschriebenen Gattung mit einem Stützwalzenantrieb zu schaffen, bei dem die Beanspruchung derZwischenwalzen relativ gering bleibt..

Gelöst wird diese Aufgabe mit den Merkmalen des Patentanspruchs 1. Bei relativ einfachem Aufbau von in Walzrichtung stationären Arbeitswalzen wird hier nicht nur eine weitgehende und steuerbare Kompensierung der auf die Arbeitswalzen einwirkenden Umfangs- und Stützkräfte sowie der aus den Bandzügen resultierenden Differenzkräfte erzielt, auch die auf die Zwischenwalzen und deren Lager einwirkenden Umfangskräfte werden mit kompensiert. Da zwar bei einem Sechswalzengerüst sowohl die auf die einzelnen Walzen einwirkenden Walzkräfte ebenso wie, im Falle des Stützwalzenantriebes, deren Umfangskräfte gleich sind, die Kompensierung aber von Winkeln abhängt, hängt dietatsächlich erreichte Kompensation auch von den jeweiligen Radien ab, so daß die erwünschte weitgehende Kompensation der die Arbeitswalzen belastenden Kräfte dann, wenn die Kompensierung durch Herausrücken der Zwischenwalzen bewirkt ist, auch eine, wenn auchnur teilweise, Kompensierung der auf die Zwischenwalzen einwirkenden Kräfte mit sich bringt, welche die gewünschten Entlastungen bedingt.

Bewährt hat es sich hierbei, die horizontalen Anstellvorrichtungen als mechanische Verstellgetriebe auszubilden und deren Antriebe mechanisch oder elektrisch im Gleichlauf zu betreiben, so daß zwangsläufig auch ein Gleichlauf der Horizontalanstellungen erzielt wird. Andererseits können die Horizontalanstellvorrichtungen auch als Hydraulikzylinder ausgebildet sein, die über Regelvorrichtungen im Gleichlauf betrieben werden. Unter gewissen Bedingungen kann es sich jedoch als vorteilhaft erweisen, den Gleichlaufvorrichtungen bestimmbare Abweichungen vom Gleichlauf vorzugeben. Ein relativ einfacher Aufbau ergibt sich, wenn die Horizontalanstellvorrichtungen jeweils Schleißpiatten oder Führungsstücke für die Einbaustücke der Zwischenwalzen aufweisende Blöcke abstützen. Hierbei können mindestens übereinander vorgesehene Blöcke durch Ausnehmungen der Träger durchgreifende oder Träger umgreifende Längsholme miteinander zu einem Rahmen verbunden sein, so daß mit im Gleichlauf betriebenen Anstellvorrichtungen auch eine senkrechte Ausrichtung der Schleißplatten erfolgt.

Um eine weitergehende Kompensierung auch der die Zwischenwalzen beaufschlagenden Kräfte zu erreichen, können die Arbeitswalzen gegenüber der die Ebene der Stützwalzen aufweisenden Vertikalen vorzugsweise entgegen der Walzrichtung geringfügig versetzt angeordnet sein. Damit ergibt sich beim Einstellen der gewünschten Versetzung zwischen Arbeits- und Zwischenwalzen auch eine Vergrößerung der Versetzung der Zwischenwalzen gegenüber der die Stützwalzen aufweisenden Ebene und damit die gewünschte weitergehende Kompensation der die Zwischenwalzen beaufschlagenden Kräfte. Zweckmäßig weisen hierfür die die Einbaustücke der Arbeitswalzen führenden Zylinderblöcke ungleiche Stärken auf. Andererseits lassen sich gleiche und gleichartige Kompensierungen auch auf andere Weisen erzielen: So könnten bspw. sowohl die Zwischen- als auch die Arbeitswalzen gegenüber der die Stützwalzen aufweisenden Ebene durch Anstellvorrichtungen einstellbar versetzbar sein, wie dargestellt können die Zwischenwalzen durch Anstellvorrichtungen verschieblich sein, während die Arbeitswalzen um ein vorgegebenes mittleres Maß versetzt angeordnet sind.

Die Erfindung ist anhand der folgenden Beschreibung eines Ausführungsbeispieles in Verbindung mit dieses darstellenden Zeichnungen erläutert. Es zeigen hierbei.
Fig. 1 einen Vertikalschnitt durch ein Sechswalzengerüst,
Fig. 2 schematisch die übliche stabilisierende Abstützung der Arbeitswalzen durch deren horizontale Versetzung in Walzrichtung,
Fig. 3 eine gleichartige Darstellung mit horizontal verschobenen Zwischenwalzen,
Fig. 4 schematisch entgegen der Walzrichtung versetzte Arbeits- und Zwischenwalzen, und
Fig. 5 bis 10 Kräftepläne der im Falle von Anordnungen nach Fig. 2 bis 4 die Arbeitswalzen sowie die Zwischenwalzen beanspruchenden Kräfte.

In Fig. 1 ist abgebrochen ein Schnitt durch einen Ständer eines Sechswalzengerüstes gezeigt, in dem abgebrochen dargestellte Ständerholme 1 und 2 Teile eines Ständerfensters einschließen. Ausnehmungen 3 der Holme 1 und 2 nehmen Horizontalanstellvorrichtungen 4 bis 7 auf, die über Schneckentriebe angetriebene Schraubspindeln aufweisen können. Auf die Stellspindeln der Horizontalanstellvorrichtungen stützen sich Blöcke 8 ab, die Stempel 9 aufweisende Hydraulikzylinder zur Ausbalancierung der Einbaustücke 10 der Stützwalze 11 aufweisen. Entlang der Blöcke 8 sind vertikal verschiebbar Führungsstücke 12 geführt, die horizontal geführt Einbaustücke 13 für Zwischenwalzen 14 abstützen.

Mittig sind an beiden Flanken der Ständerfensterträger 15 vorgesehen, die mit den Hub von Führungsstücken 18 und 19 begrenzenden Leisten 16 und 17 ausgestattet sind. In den vertikal an den Trägern 15 geführten Führungsstücken 18 und 19 sind horizontal Einbaustücke 20 und 21 der oberen und unteren Arbeitswalze 22 bzw. 23 geführt.

Die horizontale variable Abstützung der Zwischenwalzen 14 mittels der horizontalen Anstellvorrichtungen 4 bis 7 erlaubt es, diese Zwischenwalzen aus der gemeinsamen, die Achsen der Stützwalzen sowie der Arbeitswalzen aufweisenden Mittelebene des Gerüstes heraus anzustellen. Nach Fig, 1 sind die Zwischenwalzen nach rechts aus dieser Mittelebene herausgeschoben dargestellt.

In der Fig. 1 sind parallel zwei Varianten aufgezeigt: Linksseitig sind Blöcke 8 dargestellt, die einzeln und unabhängig voneinander durch Horizontalanstellvorrichtungen 4 bzw. 5 anstellbar sind, während rechtsseitig Blöcke 25 gezeigt sind, die durch Längsholme 26 zu einem Rahmen verbunden sind, wobei die Längsholme 26 beidseitig des mit Ausnehmungen versehenen Trägers 24 geführt sind. Beim Betrieb der Anstellvorrichtungen 6 und 7 im Gleichlauf wird damit eine strenge Einhaltung der Vertikalen durch die Blöcke 25 erzielt.

Die mit ihren Stempeln 9 nach oben und unten aus den Blökken 8 bzw. 25 auskragenden Hydraulikzylinder dienen, wie bereits erwähnt, dem Ausbalancieren der Stützwalzen. Die Führungsstücke 12 sind mit jeweils hintereinander angeordneten Hydraulikzylindern 27 ausgestattet, die doppelt wirkend ausgebildet sind, und deren freie Kolbenstangenenden im gegenüberliegenden Führungsstück 19 festgelegt sind, so daß diese Hydraulikzylinder sowohl positive als auch negative Biegekräfte zu übertragen vermögen, wobei axiale Verschiebungen durch unterschiedliche Beaufschlagung der Zylinder ausgleichbar sind. Dementsprechend sind in den Blöcken 8 jeweils zwei hintereinanderliegende Hydraulikzylinder 28 vorgesehen, die in den unteren Blöcken durch Wahl einer anderen Schnittebene nicht erkennbar sind. Die Kolben der Hydraulikzylinder 28 sind ebenfalls beidseitig beaufschlagbar ausgebildet, und die freien Enden der Kolbenstangen sind in den Führungsstücken 12 festgelegt, so daß auch hier sowohl positive als auch negative Biegekräfte übertragbar sind. Die weiteren aufgezeigten, kleineren Hydraulikzylinder dienen dem Anfahren der Ausgangsstellungen für den Walzenwechsel.

Die Versetzungen von Arbeits- und/oder Zwischenwalzen sind die schematisch anhand der Fig. 2 bis 4 erläutert. In Fig. 2 sind sechs Walzen eines Sechswalzengerüstes übereinander dargestellt, wobei die Arbeitswalzen in Walzrichtung um einen Betrag e versetzt angeordnet sind. Die sich beim Stützwalzenantrieb ergebenden Umfangskräfte Fᵤ sowie die die Einbaustücke der Zwischenwalzen und der Arbeitswalzen beanspruchenden Kräfte F_{Hz} sowie F_{HA} sind ebenso eingetragen wie die als Differenz der vor und hinter dem Gerüst im Walzgut auftretenden Zugkräfte gebildeten Kräfte A Fᵣ, die jeweils hälftig von den beiden Arbeitswalzen übernommen wird. Zeichnet man hierfür den Kräfteplan der Arbeitswalze gemäß Fig. 5 und den Kräfteplan der Zwischenwalze gemäß Fig. 6, so ergeben sich für die Walzen jeweils gleiche Walzkräfte F_{w} sowie gleiche Umfangskräfte Fᵤ. Außerdem wirkt auf jede Arbeitswalze der halbe Betrag der jeweiligen Bandzugdifferenz A F_{T} ein, die sowohl in positiver als auch in negativer Richtung auftreten kann. Gemäß Fig. 5 sind, wie schon Fig. 2 zeigte, durch die Versetzung der Arbeitswalzen um die Strecke e sowohl die die Arbeitswalze beanspruchende Umfangskraft Fᵤ als auch die Reaktionskraft FK gegen die Walzkraft FW schräggestellt, so daß sich die Pfeilspitze der Reaktionskraft F_{K} dem Ausgangspunkt der Walzkraft nähert und die sich ergebende Horizontalkraft F_{HA} gegenüber der verringert ist, die sich bei rechtwinklig ansetzender Umfangskraft Fu und demgemäß auch Reaktionskraft F, ergeben würde. Durch unterschiedliche Einstellung der Versetzung e lassen sich unterschiedliche Kompensationsgrade einstellen, aber in jedem Falle ist die sich ergebende Horizontalkraft F_{H"} wesentlich geringer als die eigentliche, ursprünglich von den Walzenzapfenlagern aufzunehmende Walzenumfangskraft. Je nach der Bemessung der Versetzung e lassen sich daher leicht Werte von F_{HA} zwischen 0 und 0,5 Fᵤ erhalten und damit die die Arbeitswalzen beaufschlagende Horizontalkraft beliebig einstellen. Für die Zwischenwalzen jedoch ergibt sich gemäß Fig. 6 nur eine sehr geringe Kompensationswirkung, da ja nur ein Teil der doppelt auf die Zwischenwalze einwirkenden Umfangskraft Fᵤ kompensiert ist. Die Fig. 6 läßt,erkennen, daß eine der Umfangskräfte senkrecht an die Walzkräft ansetzt und nur die zweite durch die Versetzung der Arbeitswalze so schräg gelegt ist, daß der Kräfteplan sich nach unten verjüngt und eine nur mäßig verringerte Horizontalkraft F_{Hz} ergibt. Damit aber werden die Zwischenwalzen durch eine hohe Restkraft in starkem Maße auf Biegung beansprucht, und auch die Lage der Zwischenwalzen sind dieser hohen horizontalen Belastung entsprechend auszulegen. Da die Walzkräfte selbst über die Zwischenwalzen nur übertragen werden, erfolgt durch sie keine Belastung.

Gemäß der Erfindung erfolgt eine Einstellung, die anhand der Fig. 3 erläutert wird. Hier sind die Achsen der Arbeitswalzen in der gleichen Ebene gehalten, in der auch die Achsen der Stützwalzen stehen, und nur die Zwischenwalzen sind entgegen der Walzrichtung aus dieser vertikalen Ebene um das Maß -e entgegen der Walzrichtung versetzt. Auch hier wird das Ziel erreicht, die vom Antrieb über die Stützwalzen ausgeübte Umfangskraft durch die sich ergebende horizontale Walzkraftkomponente so weit abzubauen, daß nur noch eine steuerbare, zur Zwischenwalze gerichtete Restkomponente verbleibt und die Arbeitswalze so weit entlastet ist, daß sie sich auch bei geringem Durchmesser als stabil erweist und weder eine wesentliche Durchbiegung erfährt noch zum Schwingen neigt. Der jeweilige Kompensationsgrad läßt sich durch die in Fig. 1 dargestellten Horizontalanstellvorrichtungen 4 bis 7 beliebig einstellen. Gleichzeitig findet hierbei aber auch eine entsprechende Verschiebung um den gleichen Betrag e gegenüber den Stützwalzen statt, so daß entsprechend dem in Fig. 8 gezeigten Kräfteplan der Zwischenwalze nun auch die Reaktionskraft F_{Kz} zwischen der Zwischenwalze und der Stützwalze eine Schrägstellung erfährt und aufgrund dieses Effektes der zusätzlichen Horizontalversetzung die Horizontalbelastung der Zwischenwalze weiter vermindert wird. Eine völlige Kompensation der Horizontalkräfte allerdings ist dabei ohne Überkompensation der Arbeitswalze nicht möglich, weil die Summe der Radien der Stütz- und der Zwischenwalzen größer ist als die der Arbeits- und der Zwischenwalzen. Der Kräfteplan der Arbeitswalze gemäß der Fig. 7 entspricht dem der Fig. 5. Damit läßt sich je nach Einstellung der Strecke -e die die Arbeitswalzen beanspruchende Horizontalkraft F_{H"} zwischen 0 und 0,5 Fᵤ wählen, während bei üblichen Radien die Horizontalkraft der Zwischenwalzen F_{Hz} zwischen 0,5 Fᵤ und 1 Fᵤ liegen kann.

Verbessert werden kann diese Teilkompensation der Zwischenwalze gemäß Fig. 4 ohne wesentlichen Aufwand bspw. dadurch, daß die Zwischen- und die Arbeitswalzen gegenüber der in Fig. 3 dargestellten Versetzung zusätzlich um gleiche Beträge entgegen der Walzrichtung versetzt werden, so daß der Versatz der Arbeitswalze gegenüber der Zwischenwalze mit e beibehalten wird, während sich der Versatz der Zwischenwalze gegenüber der Stützwalze auf den Wert-g erhöht. Hierdurch wird der Kompensationsgrad der von der Zwischenwalze zur Arbeitswalze übertragenen Kräfte nicht geändert, wohl aber der für die von der Stützwalze auf die Zwischenwalze übertragenen Kräfte erhöht.

In der Praxis läßt sich dieser Effekt leicht nutzbar machen, indem bspw, die Arbeitswalzen durch ungleich starke Träger 15 und 24 um einen Grundbetrag entgegen der Walzrichtung aus der Vertikalen der Stützwalzenachsen versetzt wird. Hierdurch wird ohne die Übertragungsverhältnisse zwischen den Arbeitswalzen und den Zwischenwalzen zu ändern, eine zusätzliche Versetzung der Zwischenwalzen und damit eine weitgehendere Kompensation der Umfangskräfte erzielt, wie der zugehörige Kräfteplan der Fig. 10 aufzeigt. Die Horizontalkraft F_{Hz} läßt sich hierbei je nach Kompensationsgrad zwischen 0 und 0,5 Fᵤ einstellen, so daß sowohl die Biegebeanspruchungen als auch die Lagerbelastungen der Zwischenwalzen weiter erheblich gesenkt werden. Hierbei kann bei der zusätzliche festen Versetzung von einem Mindest- oder auch von einem Mittelwert ausgegangen werden, und die Abstimmung der Kompensation der die empfindlichere Arbeitswalze beaufschlagenden Kräfte kann durch zusätzliches Anstellen mittels der horizontalen Anstellvorrichtungen bewirkt werden.

Schließlich ist es aber auch möglich, sowohl die Zwischenwalzen als auch die Arbeitswalzen durch Horizontalanstellvorrichtungen beliebig versetzbar zu halten, um beliebige Kompensationsgrade sowohl für die Arbeitswalzen als auch für die Zwischenwalzen definiert vorgeben zu können. In allen diesen Fällen wird nicht nur die Belastung der Arbeitswalzen reduziert, so daß schlankere Arbeitswalzen ohne besondere Stützvorrichtungen einsetzbar sind, sondern auch die Zwischenwalzen werden mit verringerten Biegekräften beansprucht, und ihre Lagerbelastung wird entsprechend abgesenkt.

## Patentansprüche

1. Sechswalzengerüst mit Stützwalzenantrieb, wobei die Stützwalzen (11) sowie die Zwischenwalzen (14) und die Arbeitswalzen (22, 23) im wesentlichen innerhalb einer gemeinsamen Vertikalebene angeordnet sind, mit in Standerblöcken und/oder in Einbaustücken (13) abgestützten Führungsstücken (12) zur Walzenbiegung und/oder zum Ausbalancieren vorgesehenen Hydraulikzylindern (9, 27, 28) sowie mit in den Ständerfenstern angeordneten, eine Horizontalverschiebung von Einbaustücken (13) von Walzen (14) bewirkenden Horizontal-Anstellvorrichtungen (4, 5, 6, 7), dadurch gekennzeichnet, daß die Horizontal-Anstellvorrichtungen (4 bis 7) den Einbaustücken (13) der Zwischenwalzen (14) zugeordnet sind, daß die Horizontal-Anstellvorrichtungen (4 bis 7) jeweils Schleißplatten oder Führungsstücke (12) für die Einbaustücke (13) der Zwischenwalzen (14) aufweisende Blöcke (8) abstützen und daß die Zwischenwalzen (14) von den Horizontal-Anstellvorrichtungen unter Aufrechterhaltung ihrer Parallelität zu den Stützwalzen aus der den Walzenachsen gemeinsamen Vertikalebene horizontal in oder gegen die Walzrichtung versetzbar sind.

2. Sechswalzengerüst nach Anspruch 1, dadurch gekennzeichnet, daß die Horizontal- Anstellvorrichtungen (4 bis 7) jeweils Schleißplatten oder Führungsstücke (12) für die Einbaustücke (13) der Zwischenwalzen (14) aufweisende Blöcke (25) abstützen und daß mindestens übereinander vorgesehene Blöcke durch Ausnehmungen der Führungsträger (24) durchgreifende oder Führungsträger (15) umgreifende Längsholme (26) miteinander zu einem Rahmen verbunden sind.

3. Sechswalzengerüst nach Anspruch 1 oder 2, dadurch gekennzeichnet, daß die Führungsträger (15, 24) für die Führungsstücke (18, 19) der Arbeitswalzen-Einbaustücke (20, 21) ungleiche Stärken aufweisen.

4. Sechswalzengerüst nach mindestens einem der Ansprüche 1 bis 3, dadurch gekennzeichnet, daß die Horizontal-Anstellvorrichtungen (4 bis 7) als mechanische Verstellgetriebe ausgebildet und deren Antriebe mechanisch oder elektrisch im Gleichlauf betrieben sind.

5. Sechswalzengerüst nach mindestens einem der Ansprüche 1 bis 3, dadurch gekennzeichnet, daß die Horizontal-Anstellvorrichtungen (4 bis 7) als Hydraulikzylinder ausgebildet und über Regelvorrichtungen im Gleichlauf betrieben sind.

6. Verwendung des Sechswalzengerüsts nach den Ansprüchen, 1 bis 5, gekennzeichnet durch die Maßgabe, daß die Zwischenwalzen (14) gegen die Walzrichtung versetzbar sind und daß die Arbeitswalzen (22, 23) gegenüber der die Achsen der Stützwalzen (11) aufweisenden Vertikalen vorzugsweise entgegen der Walzrichtung geringfügig versetzt angeordnet sind.

7. Verwendung des Sechswalzengerüsts nach den Ansprüchen 1 bis 5, gekennzeichnet durch die Maßgabe, daß die durch die Arbeitswalzenachsen gezogene Vertikalebene zwischen der Vertikalebene der Achsen der Zwischenwalzen (14) und der Vertikalebene der Achsen der Stützwalzen (11) liegt.

8. Verwendung des Sechswalzengerüsts nach den Ansprüchen 1 bis 5, gekennzeichnet durch die Maßgabe, daß die Zwischenwalzen (14) und die Arbeitswalzen (22, 23) um gleiche Beträge entgegen der Walzrichtung versetzt angeordnet sind.

## Revendications

1. Cage à six cylindres comportant un entraînement sur les cylindres d'appui les cylindres d'appui (11) ainsi que les cylindres intermédiaires (14) et les cylindres de travail (22, 23) étant agencés essentiellement dans un plan certical commun, comportant des vérins hydrauliques (9, 27, 28) qui sont prévus dans des blocs solidaires de la cage et/ou dans des pièces de guidage (12) appuyées sur des empoises (13), en vue de la flexion des cylindres et/ou de l'équilibrage, ainsi que des dispositifs pour le réglage horizontal (4, 5, 6, 7) agencés dans les ouvertures entre montants de cage et entraînant un déplacement horizontal des empoises (13) de cylindres (14), caractérisée en ce que les dispositifs de réglage horizontal (4 à 7) sont associés aux empoises (13) des cylindres intermédiaires (14), en ce que les dispositifs de réglage horizontal (4 à 7) forment appui pour des blocs (8) équipés de plaques d'usure ou de pièces de guidage (12) des empoises (13) des cylindres intermédiaires (14) et en ce que les cylindres intermédiaires (14) sont déplaçables horizontalement par les dispositifs de réglage horizontal dans le sens de laminage ou dans le sens opposé, en dehors du plan vertical commun aux axes des cylindres, tout en maintenant leur parallélisme aux cylindres d'appui.

2. Cage à six cylindres selon la revendication 1, caractérisée en ce que les dispositifs de réglage horizontal (4 à 7) forment appui pour des blocs (25) équipés de plaques d'usure ou de pièces de guidage (12) des empoises (13) des cylindres intermédiaires (14) et en ce qu'au moins les blocs disposés les uns au-dessus des autres sont reliés entre eux par des longerons (26) traversant des évidements pratiqués dans les supports de pièce de guidage (24) ou entourant les supports de pièce de guidage (15), afin de former un cadre.

3. Cage à six cylindres selon la revendication 1 ou 2 caractérisée en ce que les supports (15, 24) des pièces de guidage (18, 19) des empoises (20, 21) des cylindres de travail présentent des épaisseurs différentes.

4. Cage à six cylindres selon l'une au moins des revendications 1 à 3, caractérisée en ce que les dispositifs de réglage horizontal (4 à 7) consistent en des organes de positionnement et en ce que leurs organes d'entraînement sont entraînés mécaniquement ou électriquement en synchronisme.

5. Cage à six cylindres selon l'une au moins des revendications 1 à 3 caractérisée en ce que les dispositifs de réglage horizontal (4 à 7) consistent en des vérins hydrauliques commandés en synchronisme via des dispositifs de commande.

6. Utilisation de la cage de lamnage à six cylindres selon les revendications 1 à 5 caractérisée par le fait que les cylindres intermédiaires (14) sont déplaçables dans le sens opposé au sens de laminage et en ce que les cylindres de travail (22, 23) sont légèrement décalés par rapport au plan vertical comprenant les axes des cylindres d'appui (11), de préférence dans le sens opposé au sens de laminage.

7. Utilisation de la cage de laminage à six cylindres selon les revendications 1 à 6 caractérisée par le fait que le plan vertical comprenant les axes des cylindres de travail est situé entre le plan vertical des axes des cylindres intermédiaires (14) et le plan vertical des axes des cylindres d'appui (11).

8. Utilisation de la cage de laminage à six cylindres selon les revendications 1 à 5 caractérisée par le fait que les cylindres intermédiaires (14) et les cylindres de travail (22, 23) sont décalés d'une même valeur dans le sens opposé au sens de laminage.

## Claims

1. Six-high roll stand with backing roll drive, wherein the backing rolls (11) as well as the intermediate rolls (14) and the working rolls (22, 23) are arranged substantially within a common vertical plane, with guide members (12) supported in housing post blocks and/or in chocks (13) and/or with hydraulic cylinders (9, 27, 28) provided for balancing-out as well as with horizontal screw-down devices (4, 5, 6, 7), which are arranged in the housing windows and effect an horizontal displacement of chocks (13) of rolls (14), characterised thereby, that the horizontal screw-down devices (4 to 7) are associated with the chocks (13) of the intermediate rolls (14), that the horizontal screw-down devices (4 to 7) each support blocks (8) displaying plates subject to wear or guide members (12) for the chocks (13) of the intermediate rolls (14) and that the intermediate rolls (14) are resettable horizontally in or against the rolling direction out of the vertical plane common to the roll axes by the horizontal screw-down devices while maintaining their parallelism to the backing rolls.

2. Six-high roll stand according to claim 1, characterised thereby, that the horizontal screw-down devices (4 to 7) each support blocks (25) displaying plates subject to wear or guide members (12) for the chocks (13) of the intermediate rolls (14) and that at least blocks provided one above the other are connected together into a frame by longitudinal spars (26) engaging around guide carriers (15) or through passages of the guide carriers (24).

3. Six-high roll stand according to claim 1 or 2, characterised thereby, that the guide carriers (15, 24) for the guide members (18, 19) of the working roll chocks (20, 21) display unequal thicknesses.

4. Six-high roll stand according to at least one of the claims 1 to 3, characterised thereby, that the horizontal screw-down devices (4 to 7) are constructed as mechanical resetting gears and their drives are operated mechanically or electrically in synchronism.

5. Six-high roll stand according to at least one of the claims 1 to 3, characterised thereby, that the horizontal screw-down devices (4 to 7) are constructed as hydraulic cylinders and operated in synchronism by way of regulating devices.

6. Use of the six-high roll stand according to the claims 1 to 5, characterised by the measure that the intermediate rolls (14) are displaceable against the rolling direction and that the working rolls (22, 23) are arranged to be displaced slightly preferably against the rolling direction relative to the vertical displaying the axes of the backing rolls (11).

7. Use of the six-high roll stand according to the claims 1 to 5, characterised by the measure that the vertical plane drawn through the axes of the working rolls lies between the vertical plane of the axes of the intermediate rolls (14) and the vertical plane of the axes of the backing rolls (11).

8. Use of the six-high roll stand according to the claims 1 to 5, characterised by the measure that the intermediate rolls (14) and the working rolls (22, 23) are arranged to be displaced by the same amounts against the rolling direction.
